# EUROPÄISCHE PATENTSCHRIFT

(11) **EP 1 047 874 B1**
(45) Veröffentlichungstag und Bekanntmachung des Hinweises auf die Patenterteilung: **28.07.2004**
(21) Anmeldenummer: 99963199.7
(22) Anmeldetag: 04.11.1999
(51) Int. Cl.: F02N 11/04, F16H 3/44

(54) **ELEKTRISCHE MASCHINE MIT GETRIEBE**
ELECTRIC MOTOR WITH DRIVE
MOTEUR ELECTRIQUE AVEC ENGRENAGE

(30) Priorität: 14.11.1998 DE 19852607; 16.06.1999 DE 19927521
(43) Veröffentlichungstag der Anmeldung: 02.11.2000
(73) Patentinhaber: ROBERT BOSCH GMBH, 70442 Stuttgart (DE)
(72) Erfinder: BOLZ, Martin-Peter, D-71720 Oberstenfeld (DE); GROB, Ferdinand, D-74354 Besigheim (DE); TUMBACK, Stefan, D-70197 Stuttgart (DE)
(86) Internationale Anmeldenummer: PCT/DE1999/003522
(87) Internationale Veröffentlichungsnummer: WO 2000/029744

(56) Entgegenhaltungen:
- EP-A- 0 384 808
- CH-A- 193 425
- DE-A- 2 504 867
- DE-A- 3 246 230
- US-A- 5 730 675
- DATABASE WPI Section PQ, Week 8508 Derwent Publications Ltd., London, GB; Class Q54, AN 048835 XP002134432 & SU 1 103 008 A (MACH CONS CENT INST), 15. Juli 1984 (1984-07-15)

## Beschreibung

Die vorliegende Erfindung betrifft eine elektrische Maschine, die als Starter und Generator für eine Brennkraftmaschine, insbesondere eine Brennkraftmaschine eines Kraftfahrzeugs, umschaltbar ist. Derartige Maschinen sind entwickelt worden, da sie es ermöglichen, die zwei Funktionen des Anlassens der Brennkraftmaschine und der Erzeugung von elektrischem Strom, der für die Bordsysteme eines Fahrzeugs, wie etwa Zündung, Beleuchtung etc. benötigt wird, in einer einzigen elektrischen Maschine zu vereinigen und so Gewicht und Kosten zu sparen.

Bei derartigen elektrischen Maschinen tritt allerdings das Problem auf, dass für den Generatorbetrieb und für den Starterbetrieb der elektrischen Maschine unterschiedliche Übersetzungsverhältnisse benötigt werden, so dass ein umschaltbares Getriebe vorgesehen werden muss, das diese unterschiedlichen Übersetzungen je nach gerade benötigter Funktion der elektrischen Maschine zu erzeugen gestattet.

Eine elektrische Maschine mit den Merkmalen des Oberbegriffs des Anspruchs 1 ist aus der DE-A-2504867 bekannt. Die bekannte elektrische Maschine dient nicht nur als Starter für die Brennkraftmaschine und als Generator für die Stromversorgung des Kraftfahrzeugs, sondern dient im Motorbetrieb zugleich als zweite Antriebseinheit für das Kraftfahrzeug. Die Maschine weist dazu eine mit dem Hohlrad der einen Stufe des Planetengetriebes verbundene Abtriebswelle auf, während die Abtriebswelle der Brennkraftmaschine mit dem Zentral- oder Sonnenrad der anderen Stufe verbunden ist. Als nachteilig wird dabei das verhältnismäßig große Bauvolumen und die aufgrund der Zusatzfunktionen nicht optimal an den Einsatz als Starter einerseits und Generator andererseits angepassten Übersetzungsverhältnisse angesehen.

### Vorteile der Erfindung

Durch die vorliegende Erfindung, wie in Anspruch 1 definiert, wird eine elektrische Maschine für den Einsatz als Starter bzw. Generator für eine Brennkraftmaschine geschaffen, die ein einfaches Umschalten zwischen an den Betrieb der elektrischen Maschine als Starter bzw. als Generator optimal angepassten Übersetzungsverhältnissen mit einfachen Mitteln erlaubt.

Wünschenswerte Übersetzungsverhältnisse sind zum Beispiel bei Verwendung einer Klauenpolmaschine (Synchron- oder Asynchronmaschine) als elektrischer Maschine ein Übersetzungsbereich von 1,6 bis 4 für den Generatorbetrieb bzw. von 4 bis 60 im Starterbetrieb. Dabei sollte die Spreizung, d.h. das Verhältnis der Übersetzungsverhältnisse zueinander, wenigstens 2 betragen.

Die Bremskraft kann insbesondere durch Angreifen der Bremseinrichtungen an jeweils einem Hohlrad des Planetengetriebes in einfacher Weise ausgeübt werden, wobei als Bremseinrichtungen insbesondere Backenbremsen, Lamellenbremsen oder Reibbandbremsen in Frage kommen.

Durch Abbremsen eines der zwei Hohlräder kann jeweils eine Drehkraft zwischen dem Sonnenrad der abgebremsten Stufe des zweistufigen Getriebes und dem Planetenträger übertragen werden, während die andere Stufe frei dreht.

Die erfindungsgemäße Konstruktion ermöglicht zudem einen besonders kompakten Aufbau, bei dem die Abmessungen der zwei Hohlräder identisch sind. Dies verringert die Zahl der benötigten unterschiedlichen Komponenten des Getriebes und ermöglicht eine rationellere und kostengünstigere Fertigung.

Um die Steuerung des Planetengetriebes zu vereinfachen, ist vorzugsweise eine gemeinsame Stellvorrichtung zum Betätigen beider Bremseinrichtungen vorgesehen, die wenigstens eine Arbeitsstellung, in der die erste Bremseinrichtung offen und die zweite geschlossen ist, eine Arbeitsstellung, in der die zweite Bremseinrichtung offen und die erste geschlossen ist, und eine Leerlaufstellung besitzt, in der beide offen sind. Diese Stellungen sind durch ein mit einem Freiheitsgrad bewegbares Steuerelement einstellbar. Dieser Freiheitsgrad ist vorzugsweise eine Rotation, so daß die Stellvorrichtung beispielsweise mit Hilfe beliebiger gängiger Elektromotoren einfach betätigbar ist.

Um einen weichen Übergang zwischen den zwei Übersetzungszuständen des Getriebes, die jeweils einer Arbeitsstellung der Stellvorrichtung entsprechen, zu gewährleisten, ist die Stellvorrichtung vorzugsweise über die Leerlaufstellung von einer Arbeitsstellung in die andere bewegbar.

Es ist ferner zweckmäßig, daß die Stellvorrichtung über eine Arbeitsstellung hinaus in eine Bremsstellung bewegbar ist, in der die in der Arbeitsstellung offene Bremseinrichtung angebremst ist. Dabei wird unter "angebremst" ein Zustand der Bremseinrichtung verstanden, in der das Bremsmoment von Null verschieden, aber so weit begrenzt ist, daß eine Überlastung des Getriebes und des Antriebsstrangs ausgeschlossen ist. Das vollständige Schließen einer Bremseinrichtung sollte die Stellvorrichtung nur zulassen, wenn nicht gleichzeitig die andere Bremseinrichtung ebenfalls geschlossen ist.

Bei einer ersten bevorzugten Ausgestaltung der Stellvorrichtung, bei der die Bremseinrichtungen durch zu einer Achse des Getriebes parallele Stellbewegungen betätigbar sind, umfaßt die Stellvorrichtung zwei um diese Achse drehbare Rampen zum Umsetzen einer Drehbewegung in eine Stellbewegung der Bremseinrichtungen. Um die Betätigung der Bremseinrichtungen zu koppeln, genügt es, wenn die zwei Rampen drehfest verbunden sind. Eine solche Stellvorrichtung ist insbesondere zur Verwendung mit Lamellenbremsen als Bremseinrichtungen geeignet.

Bei einer zweiten Ausgestaltung der Steilvorrichtung, bei der die Bremseinrichtungen durch eine zu einer Achse des Getriebes senkrechte Stellbewegung betätigbar sind, weist die Stellvorrichtung wenigstens eine Nockenscheibe und mit der Nockenscheibe wechselwirkende Hebel zum Umsetzen einer Drehung der Nockenscheibe in eine Stellbewegung der Bremseinrichtungen auf. Selbstverständlich kann auch jedem Hebel und damit jeder Bremseinrichtung eine eigene Nockenscheibe zugeordnet sein. Diese Ausgestaltung ist insbesondere zur Anwendung in Verbindung mit Backenbremsen als Bremseinrichtungen geeignet.

Weitere Merkmale und Vorteile der Erfindung ergeben sich aus der nachfolgenden Beschreibung von Ausführungsbeispielen.

### Figuren

Es zeigen:
Figuren 1, 2, 2a und 3 Schemata von Ausgestaltungen von Planetengetrieben der erfindungsgemäßen Maschine,
Figur 4 einen Längsschnitt durch ein Getriebe gemäß der ersten Ausgestaltung; und
Figur 5 einen Schnitt entlang der Linie V-V in Figur 4.
Figur 6 einen axialen Schnitt durch ein Getriebe der erfindungsgemäßen Maschine mit zwei Lamellenbremsen und einer gemeinsamen Stellvorrichtung für die zwei Lamellenbremsen;
Figur 7 eine perspektivische Ansicht eines Stellrings der Stellvorrichtung aus Figur 6, der zwei Rampen zum Einstellen einer Lamellenbremse in unterschiedliche Betriebspositionen aufweist;
Figur 8 eine graphische Darstellung der axialen Verlagerung der Lamellenbremsen in Abhängigkeit von der Orientierung des Stellrings;
Figuren 9 und 10 jeweils Ansichten einer Stellvorrichtung zum gemeinsamen Stellen von zwei Lamellenbremsen;
Figur 11 eine perspektivische Ansicht einer Backenbremse;
Figur 12 eine schematische Darstellung des Zusammenwirkens der Backenbremse mit einem Steuerelement;
Figur 13 eine Seitenansicht eines Getriebes, das mit zwei Backenbremsen gemäß Figur 11 und einer Stellvorrichtung gemäß Figur 12 ausgestattet ist; und
Figur 14 eine schematische Darstellung der Anordnung der erfindungsgemäßen Maschine im Antriebsstrang eines Kraftfahrzeugs.

### Beschreibung der Ausführungsbeispiele

Zum Überblick wird zunächst die Anordnung einer erfindungsgemäßen elektrischen Maschine im Antriebsstrang eines Kraftfahrzeugs anhand von Figur 14 kurz dargestellt. Dieser Antriebsstrang umfaßt eine Brennkraftmaschine 30, die über eine Hauptkupplung 31 mit einem Schaltgetriebe 32 verbindbar ist, das mit verschiedenen einstellbaren Übersetzungsverhältnissen über eine Abtriebswelle 37 Räder des Kraftfahrzeugs antreibt. Eine Brennkraftmaschinenwelle 4 durchläuft das Schaltgetriebe 32 und ist mit dem Getriebe 33 der erfindungsgemäßen elektrischen Maschine verbunden. Das Getriebe 33 ist zweistufig, jeder Getriebestufe 34ᵢ,34ᵢᵢ ist ein eigene Bremseinrichtung 35ᵢ,35ᵢᵢ zugeordnet. Mit Hilfe der Bremseinrichtungen ist das Übersetzungsverhältnis zwischen der Welle 4 und einer Welle 6 einstellbar, die mit einer elektrischen Maschine 36 verbunden ist. Eines der zwei Übersetzungsverhältnisse des Getriebes 33 ist für den Betrieb der elektrischen Maschine 36 als Starter der Brennkraftmaschine 30 und das andere für den Betrieb als Lichtmaschine vorgesehen.

Verschiedene Ausgestaltungen von Getrieben 33 werden nun anhand der Figuren 1,2,2A und 3 behandelt.

Zunächst soll mit Bezug auf Figur 1 die hier verwendete stark schematisierte Darstellungsweise allgemein erläutert werden. Die Figuren 1 bis 3 zeigen stark schematisierte axiale Schnitte durch Getriebe. Dabei stellen kurze horizontale Linien 10 jeweils die Zahnung eines Zahnrads dar. Jeweils zwei solcher Linien sind durch eine vertikale Linie 11 verbunden, die die Scheibe des Zahnrads symbolisiert. Ein offener Kreis 12 in der Mitte der Linie 11 gibt an, daß das betreffende Zahnrad um eine Achse, die durch eine horizontale, durch den Kreis 12 verlaufende Linie symbolisiert ist, frei drehbar ist. Ein geschlossener runder Punkt 13 stellt eine feste Verbindung zwischen dem betreffenden Zahnrad und seiner Achse dar.

Bei dem in Figur 1 gezeigten Getriebe ist die Brennkraftmaschine über eine Welle 4 an einen Planetenträger 5 gekoppelt, der Planetenräder 2₁,2₂ der zwei Stufen des Planetengetriebes drehbar hält. Diese Planetenräder kämmen jeweils mit einem Sonnenrad 1ᵢ beziehungsweise 1ᵢᵢ und einem Hohlrad 3ᵢ beziehungsweise 3ᵢᵢ. Die Sonnenräder sind auf einer an die (nicht dargestellte) elektrische Maschine gekoppelten Welle 6 fest montiert. Um ein Übersetzungsverhältnis einzustellen, greift eine Bremseinrichtung (in Figur 1 nicht gezeigt) an einer Außenfläche 8ᵢ, 8ᵢᵢ eines der Hohlräder 3ᵢ,3ᵢᵢ an und hindert dieses an einer Drehung, während das jeweils andere Hohlrad frei beweglich ist. Auf diese Weise wird eine Antriebskraft von der Welle 4 auf die Welle 6 oder in Gegenrichtung, je nachdem, ob die elektrische Maschine als Starter oder als Generator arbeitet, durch diejenige der zwei Getriebestufen übertragen, deren Hohlrad gerade abgebremst ist. Die Planeten- und Hohlräder der jeweils anderen Stufe laufen frei mit. Die Bewegungsrichtung des frei laufenden Hohlrades ist unterschiedlich, je nach eingestelltem Übersetzungsverhältnis, die Bahngeschwindigkeit des Hohlrades ist aber in jedem Falle relativ gering im Vergleich zu der eines verblockten Hohlrades bei einem einstufigen Planetengetriebe. Deshalb ist das Massenträgheitsmoment des zweistufigen Planetenge-triebes trotz der im Vergleich zu einem einstufigen Getriebe erhöhten Zahl an Komponenten erstaunlich gering und erlaubt ein schnelles und verschleißarmes Umschalten zwischen unterschiedlichen Übersetzungsverhältnissen.

Figur 4 zeigt zur Veranschaulichung den Aufbau des zweistufigen Planetengetriebes aus Figur 1 in einem detaillierten axialen Schnitt. Die mit der Brennkraftmaschine verbundene Welle 4 trägt einen Planetenträger 20 in Form eines tellerartigen Flansches, an dessen äußerem Rand drei Zapfen 21ᵢ (siehe auch Figur 5) in einem Winkelabstand von 120° eingelassen sind, welche die Drehachsen der Planetenräder 2ᵢ der ersten Getriebestufe definieren. Die Scheiben 22ᵢ der Planetenräder 2ᵢ haben nur einen Bruchteil der axialen Abmessung der Zähne und sind überdies durchbrochen, um das Massenträgheitsmoment der Räder möglichst gering zu halten. Das Hohlrad 3ᵢ ist an einem Flansch 23 verschraubt, der einen zylindrischen Vorsprung 24 als Angriffsfläche für eine Bremseinrichtung aufweist.

Jeweils diametral gegenüberliegend zu einem Zapfen 21ᵢ hat der Planetenträger 20 einen über die axiale Breite der ersten Getriebestufe vorspringenden Arm 27, an dessen Ende ein weiterer Zapfen 21ᵢᵢ verankert ist, welcher jeweils ein Planetenrad 2ᵢᵢ derzweiten Getriebestufe trägt. Ein mit dem Hohlrad 3ᵢᵢ fest verbundener Flansch 25 bildet einen Träger für Lamellen 26 einer Lamellenbremse.

Figur 5 zeigt einen vereinfachten Querschnitt entlang der Linie V-V aus Figur 4. Die Zahnräder 1ᵢ, 2ᵢ, 3ᵢ der ersten Stufe sind im Schnitt gezeigt, das Sonnenrad 1ᵢᵢ ist teilweise verdeckt. Durch Zwischenräume, die zwischen den Planetenrädern 2, der ersten Stufe bestehen, erstrecken sich die Arme 27 des Planetenträgers 20, die die Planetenräder 2ᵢᵢ der zweiten Stufe halten. Das Hohlrad 3ᵢᵢ der zweiten Stufe ist in den Abmessungen mit dem Hohlrad 3ᵢ der ersten identisch. Die Sonnen sind in Figur 5 mit 1ᵢ und 1ᵢᵢ bezeichnet.

Die Übersetzungsverhältnisse des Getriebes sind gegeben durch die Formeln wenn das Hohlrad 3ᵢ in den Stand abgebremst ist
(n₃ᵢ=0), und bei stehendem Hohlrad 3ᵢᵢ (n₃ᵢᵢ=0) , wobei U das Übersetzungsverhältnis und Z die Zahl der Zähne eines Zahnrads bezeichnet.

Wie aus der nachfolgenden Tabelle 1 zu entnehmen, sind bereits mit mäßigen Zahnzahlen von nicht mehr als 75 für die Hohlräder Übersetzungsverhältnisse Uᵢᵢ von ca. 2,5 für die zweite Stufe und Uᵢ von über 5 für die erste sowie Spreizungen Φ=Uᵢ/Uᵢᵢ von bis zu 3 und mehr erreichbar. Kleinere Übersetzungen sind bei dieser Konstruktion auch realisierbar, doch sind hierfür große Durchmesser von Hohlrad und Sonnenrad erforderlich, was dem Bestreben nach einer kompakten Konstruktion zuwiderläuft.

**Tabelle 1**

| Z₁ᵢᵢ | Z₂ᵢᵢ | Z₃ᵢᵢ | Z₁ᵢ | Z₂ᵢ | Z₃ᵢ | Uᵢᵢ | Uᵢ | Φ |
|---|---|---|---|---|---|---|---|---|
| 45 | 11 | 67 | 11 | 28 | 67 | 2,48 | 7,09 | 2,70 |
| 47 | 11 | 69 | 11 | 29 | 69 | 2,46 | 7,27 | 2,94 |
| 47 | 11 | 69 | 13 | 28 | 69 | 2,46 | 6,80 | 2,55 |
| 47 | 11 | 69 | 15 | 27 | 69 | 2,46 | 5,60 | 2,26 |
| 47 | 11 | 69 | 17 | 26 | 69 | 2,46 | 5,05 | 2,04 |
| 47 | 13 | 73 | 11 | 31 | 73 | 2,55 | 7,63 | 2,99 |
| 47 | 13 | 73 | 13 | 30 | 73 | 2,55 | 6,61 | 2,59 |
| 47 | 13 | 73 | 15 | 29 | 73 | 2,55 | 5,86 | 2,29 |
| 49 | 11 | 71 | 11 | 30 | 71 | 2,44 | 4,45 | 3,04 |
| 49 | 11 | 71 | 13 | 29 | 71 | 2,44 | 6,46 | 2,63 |
| 49 | 11 | 71 | 15 | 28 | 71 | 2,44 | 5,78 | 2,34 |
| 49 | 13 | 5 | 13 | 31 | 75 | 2,53 | 5,76 | 2,67 |
| 49 | 13 | 75 | 15 | 30 | 75 | 2,53 | 6,00 | 2,37 |
| 49 | 13 | 75 | 17 | 29 | 75 | 2,53 | 5,41 | 2,13 |
| 51 | 11 | 73 | 11 | 31 | 73 | 2,43 | 7,68 | 3,14 |
| 51 | 11 | 73 | 13 | 30 | 73 | 2,43 | 6,64 | 2,72 |
| 51 | 11 | 73 | 15 | 29 | 73 | 2,43 | 6,86 | 2,41 |
| 51 | 11 | 73 | 17 | 28 | 73 | 2,43 | 5,29 | 2,17 |
| 51 | 11 | 73 | 19 | 27 | 73 | 2,43 | 4,84 | 1,99 |
| 51 | 13 | 77 | 13 | 32 | 77 | 2,50 | 6,92 | 2,75 |
| 51 | 13 | 77 | 15 | 31 | 77 | 2,50 | 6,18 | 2,44 |
| 51 | 13 | 77 | 17 | 30 | 77 | 2,50 | 5,52 | 2,20 |
| 51 | 13 | 77 | 19 | 29 | 77 | 2,50 | 5,05 | 2,01 |
| 53 | 11 | 75 | 11 | 32 | 75 | 2,41 | 7,81 | 3,23 |
| 53 | 11 | 75 | 13 | 31 | 75 | 2,41 | 6,76 | 2,80 |
| 53 | 11 | 75 | 15 | 30 | 75 | 2,41 | 6,00 | 2,48 |
| 53 | 11 | 75 | 17 | 29 | 75 | 2,44 | 5,41 | 2,24 |
| 43 | 10 | 63 | 11 | 26 | 63 | 2,46 | 6,72 | 2,72 |
| 45 | 10 | 65 | 11 | 27 | 65 | 2,44 | 6,90 | 2,82 |
| 49 | 10 | 69 | 11 | 29 | 69 | 2,40 | 7,27 | 3,02 |
| 51 | 10 | 71 | 11 | 30 | 71 | 2,39 | 7,46 | 3,11 |

Figur 2 zeigt das Schema einer zweiten Ausgestaltung eines zweistufigen Planetengetriebes für eine erfindungsgemäße elektrische Maschine. Bei dieser Konstruktion sind die an die Brennkraftmaschine beziehungsweise die elektrische Maschine angeschlossenen Wellen 4 beziehungsweise 6 jeweils fest mit einem Sonnenrad 1ᵢ beziehungsweise 1ᵢᵢ verbunden. Planetenräder 2ᵢ beziehungsweise 2ᵢᵢ der zwei Stufen sind durch eine gemeinsame Achse 7 fest aneinander gekoppelt. Bei dieser Konstruktion lassen sich grundsätzlich drei verschiedene Übersetzungsverhältnisse einstellen, davon zwei durch Arretieren jeweils eines Hohlrades und das dritte durch Arretieren der Planetenbewegung, das heißt Festhalten der Achsen 7 der Paare von Planetenrädern.

Die Übersetzungsverhältnisse sind gegeben durch die Formeln ${\text{U}}_{\text{3}} \text{=} \frac{{\text{Z}}_{\text{1} \text{i}} {\text{Z}}_{\text{2} \text{ii}}}{{\text{Z}}_{\text{1} \text{ii}} {\text{Z}}_{\text{2} \text{i}}} \text{,} {\text{n}}_{\text{s}} \text{= 0}$ wobei die Angabe n₃ᵢᵢ=0 beziehungsweise n₃ᵢ=0 bedeutet, daß das Hohlrad 3ᵢᵢ beziehungsweise 3ᵢ arretiert ist und nₛ=0 bedeutet, daß die Planetenbewegung arretiert ist.

Beispielhafte Ergebnisse für Übersetzungsverhältnisse U₁,U₂,U₃ und Spreizungen Φ für die diverse Kombinationen von Zahnzahlen Z der einzelnen Zahnräder sind in der folgenden Tabelle 2 aufgeführt.

**Tabelle 2**

| Z₁ᵢ | Z₂ᵢ | Z₃ᵢ | Z₁ᵢᵢ | Z₂ᵢᵢ | Z₃ᵢᵢ | U₁ n₃ᵢᵢ=0 | U₂ n₃ᵢ=0 | U₃ nₛ=0 | Φ= U_{2/}U₁ | Φ= U₃/U₁ |
|---|---|---|---|---|---|---|---|---|---|---|
| 53 | 11 | 75 | 29 | 35 | 99 | 2,78 | 3,82 | 5,81 | 1,37 | 2,09 |
| 55 | 10 | 75 | 36 | 29 | 94 | 2,27 | 2,97 | 4,43 | 1,31 | 1,95 |
| 53 | 9 | 71 | 33 | 29 | 91 | 2,45 | 3,39 | 5,17 | 1,38 | 2,11 |
| 53 | 10 | 73 | 33 | 30 | 93 | 2,40 | 3,21 | 4,81 | 1,33 | 2,00 |
| 53 | 11 | 75 | 33 | 31 | 95 | 2,37 | 3,06 | 4,52 | 1,29 | 1,90 |
| 53 | 9 | 71 | 35 | 27 | 89 | 2,27 | 3,02 | 4,54 | 1,33 | 2,00 |
| 53 | 12 | 77 | 31 | 34 | 99 | 2,52 | 3,27 | 4,84 | 1,29 | 1,91 |
| 53 | 12 | 77 | 33 | 32 | 97 | 2,33 | 2,94 | 4,28 | 1,26 | 1,83 |
| 55 | 11 | 77 | 33 | 33 | 99 | 2,50 | 3,33 | 5,00 | 1,33 | 2,00 |
| 55 | 10 | 75 | 35 | 30 | 95 | 2,35 | 3,14 | 4,71 | 1,33 | 2,00 |
| 55 | 9 | 73 | 35 | 29 | 93 | 2,39 | 3,31 | 5,06 | 1,38 | 2,11 |
| 55 | 10 | 75 | 36 | 29 | 94 | 2,27 | 2,97 | 4,43 | 1,31 | 1,95 |
| 57 | 10 | 77 | 37 | 30 | 97 | 2,31 | 3,08 | 4,62 | 1,33 | 2,00 |
| 57 | 11 | 79 | 37 | 31 | 99 | 2,27 | 2,94 | 4,34 | 1,29 | 1,90 |
| 59 | 10 | 79 | 39 | 30 | 99 | 2,26 | 3,02 | 4,53 | 1,33 | 2,00 |
| 49 | 10 | 69 | 35 | 24 | 83 | 1,97 | 2,38 | 3,36 | 1,20 | 1,70 |
| 49 | 10 | 69 | 33 | 26 | 85 | 2,14 | 2,67 | 3,86 | 1,24 | 1,80 |
| 49 | 10 | 69 | 31 | 28 | 87 | 2,32 | 3,00 | 4,42 | 1,28 | 1,90 |
| 49 | 10 | 69 | 29 | 30 | 89 | 2,53 | 3,37 | 5,06 | 1,33 | 2,00 |
| 49 | 10 | 69 | 30 | 29 | 88 | 2,42 | 3,18 | 4,73 | 1,31 | 1,95 |

Man erkennt, daß jeweils die kleinsten Übersetzungsverhältnisse U₁ durch Festhalten des Hohlrads 3ᵢᵢ der zweiten Stufe erzielt werden, weil bei dieser Stufe der Durchmesser der Planetenräder 2ᵢᵢ größer ist als der der Planetenräder 2ᵢ der ersten Stufe. Das jeweils größte Übersetzungsverhältnis wird durch Festhalten der Achsen 7 erzielt. Bei diesem Getriebe kann deshalb auf das Hohlrad der ersten Stufe verzichtet werden, soweit dies nicht für die mechanische Stabilität des Getriebes erforderlich ist.

Zum Arretieren der Bewegung der Achsen 7 um die Wellen 4 beziehungsweise 6 kann eine Bremseinrichtung verwendet werden, die auf die Enden der Achsen 7 eine Kraft in axialer Richtung ausübt, wie durch die Pfeile 9 in Figur 2 angedeutet, und die Achsen so an einer Planetenbewegung, nicht aber die Planetenräder an einer Drehung um die Achsen hindert.

Eine Abwandlung ist in Figur 2a gezeigt. Ein Planetenträger 20' erstreckt sich hier zwischen den zwei Getriebestufen, und die Achsen 7 sind in Bohrungen des Planetenträgers 20' gehalten. An einer zylindrischen Außenfläche 8, die den Rand des Planetenträgers 20' umgibt, greift in derselben Weise wie an den Hohlrädern der mit Bezug auf Figuren 1, 4 und 5 beziehungsweise 2 beschriebenen Ausgestaltungen eine Bremskraft F an. Bei dieser Konstruktion können Bremseinrichtungen der gleichen Art zum Abbremsen der Bewegung der Achsen 7 wie auch der Drehung des Hohlrads 3ᵢᵢ verwendet werden, was die Konstruktion vereinfacht.

Bei der Ausgestaltung der Figur 3 ist die Welle 4 der Brennkraftmaschine mit einem großen Sonnenrad 1ᵢ fest verbunden, welches mit den Planetenrädern 2ᵢ kämmt. Diese sind auf einem Planetenträger 20'' drehbar montiert und kämmen mit Planetenrädern 2ᵢᵢ der zweiten Stufe, die auf dem gleichen Träger 20'' montiert sind. Letztere sind im Eingriff mit einem kleinen Sonnenrad 1ᵢᵢ, das über eine Welle 6 mit einer als Starter beziehungsweise Generator des Kraftfahrzeugs vorgesehenen elektrischen Maschine gekoppelt ist. Das Getriebe hat zwei Übersetzungszustände. Im ersten ist das Hohlrad 3ᵢᵢ der zweiten Stufe fest, im zweiten ist es der Planetenträger 20''. In der ersten Stufe wird kein Hohlrad benötigt, was einen deutlichen Vorteil hinsichtlich der Kompaktheit und Massenträgheitsmoment mit sich bringt, da dieses Hohlrad, wenn es vorhanden wäre, deutlich größer und schwerer sein müßte als das der zweiten Stufe.

Der Planetenträger 20'' hält die Planetenräder 2ᵢᵢ der zweiten Stufe mit Hilfe von Armen, die zum Teil außerhalb der Schnittebene der Figur in Richtung der Planetenbewegung gekröpft verlaufen, was in der Figur durch eine gestrichelte Linie angedeutet ist.

Der Planetenträger 20'' ist wie der Planetenträger 20' aus Figur 2A durch eine an einer zylindrischen Außenfläche 8 angreifende Bremse arretierbar.

Die nachfolgende Tabelle zeigt Übersetzungsverhältnisse U₁,U₂ der zwei Übersetzungszustände für unterschiedliche Zahnzahlen Z der verschiedenen Räder.

**Tabelle 3**

| Z₁ᵢ | 2₂ᵢ | Z₁ᵢᵢ | Z₂ᵢᵢ | Z₃ᵢᵢ | U₁ nₛ=0 | U₂ n₃ᵢᵢ=0 | Φ=U₁/U₂ |
|---|---|---|---|---|---|---|---|
| 27 | 55 | 11 | 13 | 37 | 2,45 | 1,11 | 2,20 |
| 33 | 47 | 11 | 11 | 33 | 3,00 | 1,29 | 2,31 |
| 37 | 43 | 13 | 13 | 39 | 2,84 | 1,39 | 2,03 |
| 51 | 19 | 10 | 11 | 32 | 5,10 | 2,35 | 2,16 |
| 49 | 47 | 11 | 19 | 49 | 4,45 | 2,12 | 2,10 |
| 57 | 47 | 11 | 23 | 57 | 5,18 | 2,55 | 2,02 |
| 61 | 71 | 11 | 25 | 61 | 5,54 | 2,37 | 2,33 |
| 37 | 43 | 13 | 14 | 41 | 2,84 | 1,43 | 1,98 |
| 56 | 17 | 12 | 11 | 34 | 4,66 | 2,23 | 2,08 |
| 37 | 53 | 11 | 13 | 37 | 3,36 | 1,41 | 2,37 |
| 49 | 53 | 11 | 19 | 49 | 4,45 | 2,02 | 2,20 |
| 41 | 43 | 13 | 14 | 41 | 3,15 | 1,53 | 2,05 |
| 37 | 43 | 13 | 13 | 39 | 2,85 | 1,40 | 2,04 |
| 37 | 39 | 13 | 13 | 39 | 2,84 | 1,45 | 1,96 |
| 37 | 41 | 11 | 13 | 37 | 3,36 | 1,58 | 2,12 |
| 29 | 43 | 11 | 11 | 33 | 2,63 | 1,23 | 2,13 |

Auch hier lassen sich Übersetzungsverhältnisse im geeigneten Bereich und Spreizungen von 2 oder deutlich darüber bei mäßigen Zahnzahlen und folglich mit einem insgesamt kompakten Getriebe erzielen.

Figur 6 zeigt im axialen Schnitt ein Getriebe 33 mit zwei Lamellenbremsen 35ᵢ, 35ᵢᵢ und einer Stelleinrichtung zum gemeinsamen Betätigen der zwei Lamellenbremsen. Der Aufbau des Getriebes entspricht dem aus Figur 1 und wird nicht im Detail erneut beschrieben. Die Lamellenbremsen 35ᵢ, 35ᵢᵢ umfassen jeweils einen mit einem Hohlrad 3ᵢ, 3ᵢᵢ verbundenen Lamellensatz und einen mit einem axial verschiebbaren Träger 40 verbundenen Lamellensatz. Der verschiebbare Lamellensatz ist durch eine (nicht dargestellte) Feder gegen einen Stellring 41 gedrückt, den Figur 7 in einer perspektivischen Ansicht zeigt. Durch die Kraft der Feder ist der Stellring 41 zwischen den Lamellen und einem Satz von ortsfesten Rollen 42 axial eingespannt.

Wie in Figur 7 zu sehen, trägt der Stellring 41 zwei sich in Umfangsrichtung erstreckende Rampen 43, auf deren Oberfläche jeweils eine Rolle 42 läuft, wenn der Stellring 41 um die Welle 4 oder 6 gedreht wird. Je nach Höhe der Rampen 43 an den Stellen, an denen sie mit den Rollen 42 in Kontakt sind, sind die Lamellenträger 40 unterschiedlich weit axial verschoben, das heißt die Bremse unterschiedlich stark angezogen.

Die zwei Stellringe 41 sind über eine Brücke 44 mit einem Teleskopmechanismus drehfest, aber axial gegeneinander verschiebbar verbunden. Einer der Stellringe 41 trägt an seinem Außenumfang einen Zahnkranz, der mit einem Ritzel 45 kämmt, das von einem Motor 46 über ein Untersetzungsgetriebe 47 angetrieben wird. Der Zahnkranz erstreckt sich über ein Winkelsegment, dessen Größe wenigstens dem von jeder Rampe 43 aufgespannten Winkel entspricht.

Figur 9 zeigt eine perspektivische Ansicht der Stellvorrichtung aus Figur 6 und der Getriebemotoranordnung 46,47. Der Zahnkranz hat die Form eines an einem Stellring 41 fest montierten Segments 48, von dem aus auch die Brücke 44 zum zweiten Stellring 41 ausgeht. Die Brücke 44 besteht aus zwei ineinandergreifenden, axial schienengeführten Elementen.

Die Komponenten 41 bis 45 und 48 können als eine einheitliche Stellvorrichtung angesehen werden, die es durch einfaches Drehen des Ritzels 45 erlaubt, die Bremseinrichtungen 35ᵢ, 35ᵢᵢ gekoppelt in unterschiedliche Stellungen zu bringen.

Welche Stellungen die Bremseinrichtungen jeweils gemeinsam einnehmen, hängt von der Gestalt der Rampen 43 ab.

Figur 8 zeigt ein Beispiel für einen möglichen Höhenverlauf der Rampen 43 der zwei Stellringe 41 aus Figur 6 entlang ihres Umfangs. Dabei entspricht die untere Kurve dem in Figur 7 gezeigten Stellring. Einander entsprechende Stellungen des Stellrings 41 in Figuren 7 und 8 sind jeweils mit Buchstaben a bis e gekennzeichnet. Die Kreise an den Kurven in den Stellungen a bis e symbolisieren jeweils die der Rampe zugeordnete Rolle 42 in verschiedenen Positionen ihrer Bahn. In einer ersten Stellung a hat die Rampe aus Figur 7 eine Höhe hₐ (siehe untere Kurve in Figur 8), in der die zugeordnete Bremseinrichtung zwar bremst, aber nicht vollständig blokkiert. In den Stellungen b und c und dem dazwischenliegenden Bereich ist die Bremseinrichtung offen, zwischen d und e nimmt die Bremskraft zu, bis bei d die Bremse geschlossen ist, zwischen e und d ist die Höhe der Rampe konstant. Der verlauf der der anderen Bremseinrichtung zugeordneten Rampe, der in der oberen Kurve der Figur 8 gezeigt ist, ist spiegelsymmetrisch hierzu. In der Stellung c sind somit beide Bremseinrichtungen offen, das Getriebe 33 befindet sich in einem Leerlaufzustand. Durch Drehen in Richtung der Stellung d wird die eine Bremseinrichtung allmählich geschlossen, während die andere offen bleibt. Dieser Zustand ist ein Arbeitszustand des Getriebes mit einem der zwei möglichen Übersetzungsverhältnisse. Durch Drehen in Gegenrichtung in die Stellung b wird das zweite Übersetzungsverhältnis eingestellt. Drehungen über die Stellungen b,d hinaus führt jeweils zu Zuständen, in denen eine Bremseinrichtung geschlossen und die andere mit einer begrenzten Bremskraft den gesamten Antriebsstrang des Fahrzeugs abbremst.

Figur 10 zeigt schematisch eine Variante einer Stelleinrichtung. Hier sind die Stellringe 41 beide auf wenigstens einem Teil ihres Außenumfangs gezahnt und kämmen mit Ritzeln 45, die, auf einer gemeinsamen Welle 49 montiert, von dem Motor 46 angetrieben werden. Dabei ist die Breite der Ritzel beziehungsweise der Zahnungen der Stellräder 42 so bemessen, daß die Stellräder sich infolge der Wechselwirkung der (in dieser Figur nicht dargestellten) Rampen mit den Bremseinrichtungen axial verschieben können, ohne dabei mit den Ritzeln 45 außer Eingriff zu kommen.

Weitere Varianten betreffen die Zahl der Rampen auf einem Stellring, die ohne weiteres größer als 2 sein kann. Auch ist es ohne weiteres möglich, die Rampen an der dem Lamellenträger zugewandten Seite der Stellringe anzuordnen und so direkt die Rampen mit den Lamellenträgern wechselwirken zu lassen, anstatt, wie in Figur 6 gezeigt, mit Hilfe der ortsfesten Rollen 42 den gesamten Stellring 41 axial zu verschieben.

Eine zweite Ausgestaltung einer Bremseinrichtung, in Form einer Backenbremse, ist in Figur 11 dargestellt. Diese mit dem Bezugszeichen 50 bezeichnete Backenbremse umfaßt zwei Arme 51, die um in Bezug zu dem (hier nicht dargestellten) Getriebe 33 ortsfeste Achsen 52 schwenkbar sind. Jeder Arm 51 trägt einen Bremsbacken 53. Eine Zugfeder 49 übt auf die Arme 51 eine Kraft aus, die auf ein Öffnen der Bremse hinwirkt.

Die Arme 51 tragen an ihren Enden einander gegenüberliegende, spitz zulaufende dreieckige Nasen 54. Ein Stellhebel 55 ist um eine ortsfeste Achse 58 schwenkbar und trägt an einem ersten Arm 57 einen Reiter 59 mit einer Aussparung, in die die Nasen 54 eingreifen. Der Reiter 59 ist durch eine Schwenkbewegung des Stellhebels 55 senkrecht zur Achse des Getriebes in Richtung des Pfeils A bewegbar. Der zweite Arm 56 des Stellhebels 55 wirkt, wie in Figur 12 gezeigt, mit einer Nockenscheibe 60 zusammen und bestimmt so die Höhe des Reiters 59 auf den Nasen 54. Um das Profil der Nockenscheibe besser erkennbar zu machen, ist um ihren Drehmittelpunkt ein strichpunktierter Kreis gezeichnet, dessen Radius gleich dem maximalen Radius der Nockenscheibe ist. Je weiter der Reiter 59 in der Figur 11 nach unten gedrückt ist, um so stärker drücken die Bremsbacken 53 gegen das (nicht dargestellte) zwischen ihnen angeordnete Hohlrad des Getriebes. Die Nockenscheibe 60 kann (wie der Stellring der zuvor beschriebenen Ausgestaltungen) Stellungen einnehmen, die in Figur 12 mit Buchstaben a bis e bezeichnet sind und in der gleichen Weise wie die oben beschriebenen Zustände offenen, geschlossenen oder angebremsten Zuständen der Backenbremse 50 entsprechen.

Figur 13 zeigt eine Seitenansicht eines Getriebes 33 mit zwei Backenbremsen 50ᵢ, 50ᵢᵢ mit dem oben beschriebenen Aufbau, die jeweils den zwei Stufen 34ᵢ, 35ᵢᵢ des Getriebes zugeordnet sind. Zwei Nockenscheiben 60ᵢ, 60ᵢᵢ sind über eine gemeinsame Welle 49 mit einem Stellmotor 46 verbunden. Die zwei Nockenscheiben sind identisch geformt, aber spiegelbildlich zueinander angeordnet, so daß in der in Figur 13 gezeigten Stellung jeweils ein zweiter Hebel 56ᵢ abgesenkt, die zugehörige Backenbremse 50_{I} somit offen, und der andere zweite Hebelarm 56_{II} angehoben, die Backenbremse 50ᵢᵢ dementsprechend geschlossen ist.

Bei dieser Ausgestaltung ist jedem Stellhebel eine eigene Nockenscheibe 60_{I}, 60_{II} zugeordnet. Alternativ wäre es auch möglich, die zwei Stellhebel an einer gemeinsamen Nockenscheibe winkelversetzt angreifen zu lassen.

## Patentansprüche

1. Elektrische Maschine, die als Starter und Generator für eine Brennkraftmaschine, insbesondere eines Kraftfahrzeugs, umschaltbar ist und ein zweistufiges Planetengetriebe zur Ankopplung an eine Welle der Brennkraftmaschine umfasst, wobei jeder Stufe eine Bremseinrichtung zum Festhalten einer Drehbewegung der Stufe zugeordnet ist, **dadurch gekennzeichnet, dass** das zweistufige Planetengetriebe zwei mit einer Starter- oder Generatorwelle (6) fest verbundene Sonnenräder (1ᵢ, 1ᵢᵢ) und zwei Sätze von mit jeweils einem der Sonnenräder und einem Hohlrad (3ᵢ, 3ᵢᵢ) kämmenden Planetenrädem (2ᵢ, 2ᵢᵢ) umfasst, wobei die Planetenräder (2ᵢ, 2ᵢᵢ) beider Sätze an einem mit der Brennkraftmaschinenwelle (4) fest gekoppelten Planetenträger (20) drehbar montiert sind.

2. Elektrische Maschine nach Anspruch 1, **dadurch gekennzeichnet, dass** die Abmessungen der zwei Hohlräder (3ᵢ, 3ᵢᵢ) identisch sind.

3. Elektrische Maschine nach Anspruch 1 oder 2, **dadurch gekennzeichnet, dass** die Übersetzungen der zwei Stufen zwischen 2,4 und 7,5 liegen und eine Spreizung zwischen 2 und 3 aufweisen.

4. Elektrische Maschine nach einem der vorhergehenden Ansprüche, **dadurch gekennzeichnet, dass** die Drehzahl der Brennkraftmaschinenwelle (4) im Wesentlichen gleich der Drehzahl der Brennkraftmaschine ist.

5. Elektrische Maschine nach einem der vorhergehenden Ansprüche, **dadurch gekennzeichnet, dass** die beiden Bremseinrichtungen an den Hohlrädern (3ᵢ, 3ᵢᵢ) des Planetengetriebes angreifen.

6. Elektrische Maschine nach einem der vorhergehenden Ansprüche, **dadurch gekennzeichnet, dass** die Bremseinrichtungen Backenbremsen, Lamellenbremsen oder Reibbandbremsen sind.

7. Elektrische Maschine nach einem der vorhergehenden Ansprüche, **dadurch gekennzeichnet, dass** die Bremseinrichtungen (35ᵢ, 35ᵢᵢ; 50ᵢ, 50ᵢᵢ) durch eine gemeinsame Stellvorrichtung (41, 42, 43, 44, 45, 48; 49, 60ᵢ, 60ᵢᵢ, 56ᵢ, 56ᵢᵢ) betätigbar sind, die wenigstens eine Arbeitsstellung (b), in der die erste Bremseinrichtung offen und die zweite geschlossen ist, eine Arbeitsstellung (d), in der die zweite Bremseinrichtung offen und die erste geschlossen ist, und eine Leerlaufstellung (c), in der beide offen sind, einnehmen kann, und durch ein mit einem Freiheitsgrad bewegbares Steuerelement (45; 49) in die Stellungen einstellbar ist.

8. Elektrische Maschine nach Anspruch 7, **dadurch gekennzeichnet, dass** die Stellvorrichtung über die Leerlaufstellung (c) von einer Arbeitsstellung (b, d) in die andere bewegbar ist.

9. Elektrische Maschine nach Anspruch 7 oder 8, **dadurch gekennzeichnet, dass** die Stellvorrichtung über eine Arbeitsstellung (b, d) hinaus in eine Bremsstellung (a, e) bewegbar ist, in der die in der Arbeitsstellung (b, d) offene Bremseinrichtung angebrernst ist.

10. Elektrische Maschine nach einem der Ansprüche 7 bis 9, **dadurch gekennzeichnet, dass** die Stellvorrichtung das Schließen einer Bremseinrichtung (35ᵢ, 35ᵢᵢ; 50ᵢ, 50ᵢᵢ) nur zulässt, wenn nicht gleichzeitig die andere Bremseinrichtung geschlossen ist.

11. Elektrische Maschine nach einem der Ansprüche 7 bis 10, **dadurch gekennzeichnet, dass** die Bremseinrichtungen (35ᵢ, 35ᵢᵢ) durch zu einer Achse (4, 6) des Getriebes parallele Stellbewegungen betätigbar sind, und dass die Stellvorrichtung (41, ..., 45, 48) zwei um die Achse drehbare Rampen (43) zum Umsetzen einer Drehbewegung in eine Stellbewegung der zwei Bremseinrichtungen (35ᵢ, 35ᵢᵢ) aufweist.

12. Elektrische Maschine nach Anspruch 11, **dadurch gekennzeichnet, dass** die Rampen (43) der zwei Bremseinrichtungen (35ᵢ, 35ᵢᵢ) drehfest verbunden sind.

13. Elektrische Maschine nach Anspruch 11 oder 12, **dadurch gekennzeichnet, dass** die Bremseinrichtungen (35ᵢ, 35ᵢᵢ) entlang der Achse (4, 6) jeweils zwischen dem Planetengetriebe (33) und der zugeordneten Rampe (43) angeordnet sind.

14. Elektrische Maschine nach einem der Ansprüche 11 bis 13, **dadurch gekennzeichnet, dass** die Bremseinrichtungen (35ᵢ, 35ᵢᵢ) Lamellenbremsen sind.

15. Elektrische Maschine nach einem der Ansprüche 7 bis 10, **dadurch gekennzeichnet, dass** die Bremseinrichtungen (50ᵢ, 50ᵢᵢ) durch eine zu einer Achse des Getriebes senkrechte Stellbewegung (A) betätigbar sind, und dass die Stellvorrichtung (49, 60ᵢ, 60ᵢᵢ, 50, 59) wenigstens eine Nockenscheibe (60) und mit der Nockenscheibe (60) wechselwirkende Hebel (55) zum Umsetzen einer Drehung der Nockenscheibe (60) in eine Stellbewegung der Bremseinrichtungen (50ᵢ, 50ᵢᵢ) aufweist.

16. Elektrische Maschine nach Anspruch 15, **dadurch gekennzeichnet, dass** die Bremseinrichtungen (50ᵢ, 50ᵢᵢ) Backenbremsen sind.

## Claims

1. Electrical machine, which can be connected as a starter and a generator for an internal combustion engine, in particular a motor vehicle, and has a two-stage epicyclic gearbox for coupling to a shaft of the internal combustion engine, with each stage having a braking device for fixing a rotary movement of that stage, **characterized in that** the two-stage epicyclic gearbox comprises two sun wheels (1ᵢ, 1ᵢᵢ) which are firmly connected to a starter or generator shaft (6), and two sets of planet wheels (2ᵢ, 2ᵢᵢ), which engage with in each case one of the sun wheels and a hollow wheel (3ᵢ, 3ᵢᵢ), with the planet wheels (2ᵢ, 2ᵢᵢ) in the two sets being mounted such that they can rotate on a planet support (20) which is firmly coupled to the internal combustion engine shaft (4).

2. Electrical machine according to Claim 1, **characterized in that** the dimensions of the two hollow wheels (3ᵢ, 3ᵢᵢ) are identical.

3. Electrical machine according to Claim 1 or 2, **characterized in that** the step-up ratios of the two stages are between 2.4 and 7.5, and have a spread of between 2 and 3.

4. Electrical machine according to one of the preceding claims, **characterized in that** the rotation speed of the internal combustion engine shaft (4) is essentially equal to the rotation speed of the internal combustion engine.

5. Electrical machine according to one of the preceding claims, **characterized in that** the two braking devices act on the hollow wheels (3ᵢ, 3ᵢᵢ) of the epicyclic gearbox.

6. Electrical machine according to one of the preceding claims, **characterized in that** the braking devices are drum brakes, disc brakes or friction belt brakes.

7. Electrical machine according to one of the preceding claims, **characterized in that** the braking devices (35ᵢ, 35ᵢᵢ, 50ᵢ, 50ᵢᵢ) can be operated by a common actuating apparatus (41, 42, 43, 44, 45, 48; 49, 60ᵢ, 60ᵢᵢ, 56ᵢ, 56ᵢᵢ), which can assume at least an operating position (b), in which the first braking device is open and the second is closed, an operating position (d) in which the second braking device is open and the first is closed, and a freewheeling position (c) in which both are open, and can be set to the positions by means of a control element (45; 49) which can be moved with one degree of freedom.

8. Electrical machine according to Claim 7, **characterized in that** the actuating apparatus can be moved via the freewheeling position (c) from one operating position (b, d) to the other.

9. Electrical machine according to Claim 7 or 8, **characterized in that** the actuating apparatus can be moved beyond one operating position (b, d) to a braking position (a, e) in which the braking device which is open in the operating position (b, d) is braked.

10. Electrical machine according to one of Claims 7 to 9, **characterized in that** the actuating apparatus allows the closing of a braking device (35ᵢ, 35ᵢᵢ, 50ᵢ, 50ᵢᵢ) only when the other braking device is not closed at the same time.

11. Electrical machine according to one of Claims 7 to 10, **characterized in that** the braking devices (35ᵢ, 35ᵢᵢ) can be operated by means of actuating movements parallel to one axis (4, 6) of the gearbox, and **in that** the actuating apparatus (41, ..., 45, 48) has two ramps (43), which can rotate about the axis, in order to convert a rotary movement to an actuating movement of the two braking devices (35ᵢ, 35ᵢᵢ).

12. Electrical machine according to Claim 11, **characterized in that** the ramps (43) of the two braking devices (35ᵢ, 35ᵢᵢ) are connected such that they rotate together.

13. Electrical machine according to Claim 11 or 12, **characterized in that** the braking devices (35ᵢ, 35ᵢᵢ) are each arranged along the axis (4, 6), between the epicyclic gearbox (33) and the associated ramp (43).

14. Electrical machine according to one of Claims 11 to 13, **characterized in that** the braking devices (35ᵢ, 35ᵢᵢ) are disc brakes.

15. Electrical machine according to one of Claims 7 to 10, **characterized in that** the braking devices (50ᵢ, 50ᵢᵢ) can be operated by means of an actuating movement at right angles to one axis of the gearbox, and **in that** the actuating apparatus (49, 60ᵢ, 60ᵢᵢ, 50, 59) has at least one cam disc (60) and a lever (55), which interacts with the cam disc (60), in order to convert rotation of the cam disc (60) to an actuating movement of the braking devices (50ᵢ, 50ᵢᵢ).

16. Electrical machine according to Claim 15, **characterized in that** the braking devices (50ᵢ, 50ᵢᵢ) are drum brakes.

## Revendications

1. Machine électrique commutable entre une fonction de démarreur et une fonction de générateur d'un moteur à combustion interne, notamment d'un véhicule automobile, et une transmission planétaire à deux étages pour être embrayée sur l'arbre du moteur à combustion interne et une installation de frein étant associée à chaque étage pour bloquer le mouvement de rotation de cet étage,
**caractérisée en ce que**
la transmission planétaire à deux étages comporte deux roues solaires (1ᵢ, 1ᵢᵢ) reliées solidairement à un arbre (6) de démarreur ou de générateur et deux jeux de roues planétaires (2ᵢ, 2ᵢᵢ) engrenant avec respectivement une roue solaire et une couronne de train planétaire (3ᵢ, 3ᵢᵢ),
les roues planétaires (2ᵢ, 2ᵢᵢ) des deux jeux étant montées à rotation sur une cage de transmission planétaire (20) couplée solidairement à l'arbre (4) du moteur à combustion interne.

2. Machine électrique selon la revendication 1,
**caractérisée en ce que**
les dimensions des deux couronnes de train planétaire (3ᵢ, 3ᵢᵢ) sont identiques.

3. Machine électrique selon la revendication 1 ou 2,
**caractérisée en ce que**
la démultiplication des deux étages est comprise entre 2,4 et 7,5 et l'extension de la plage des rapports d'engrenage est comprise entre 2 et 3.

4. Machine électrique selon l'une des revendications précédentes,
**caractérisée en ce que**
la vitesse de rotation de l'arbre (4) du moteur à combustion interne est pratiquement égale à la vitesse de rotation du moteur à combustion interne.

5. Machine électrique selon l'une des revendications précédentes,
**caractérisée en ce que**
les deux installations de freins attaquent les couronnes de train planétaire (3ᵢ, 3ᵢᵢ) de la transmission planétaire.

6. Machine électrique selon l'une des revendications précédentes,
**caractérisée en ce que**
les installations de freins sont des freins à mâchoires, des freins à lamelles ou des freins à bande de friction.

7. Machine électrique selon l'une des revendications précédentes,
**caractérisée en ce que**
les installations de freins (35ᵢ, 35ᵢᵢ; 50ᵢ, 50ᵢᵢ) sont actionnées par un dispositif de commande commun (41, 42, 43, 44, 45, 48 ; 49, 60ᵢ, 60ᵢᵢ, 56ᵢ, 56ᵢᵢ) qui permet de commander au moins une position de travail (b) dans laquelle la première installation de frein est ouverte et la seconde fermée, une position de travail (d) dans laquelle la seconde installation de frein est ouverte et la première fermée et une position de marche à vide (c) dans laquelle les deux installations sont ouvertes, et cette installation est commandée par un élément de commande (45, 49) mobile avec un degré de liberté et qui peut se régler dans ces positions.

8. Machine électrique selon la revendication 7,
**caractérisée en ce que**
le dispositif d'actionnement est déplacé d'une position de travail à l'autre (b, d) en passant par la position de marche à vide (c).

9. Machine électrique selon la revendication 7 ou 8,
**caractérisée en ce que**
le dispositif de commande peut être déplacé au-delà d'une position de travail (b, d) dans une position de freinage (a, e) dans laquelle l'installation de freinage ouverte dans la position de travail (b, d) commence à freiner.

10. Machine électrique selon l'une des revendications 7 à 9,
**caractérisée en ce que**
le dispositif de commande n'autorise la fermeture de l'une des installations de frein (35ᵢ, 35ᵢᵢ ; 50ᵢ, 50ᵢᵢ) que si en même temps l'autre installation de frein n'est pas fermée.

11. Machine électrique selon l'une des revendications 7 à 10,
**caractérisée en ce que**
les installations de frein (35ᵢ, 35ᵢᵢ) peuvent être commandées par des mouvements d'actionnement parallèles à un axe (4, 6) de la transmission et le dispositif d'actionnement (41, ..., 45, 48) comporte deux rampes (43) tournant autour des axes pour convertir un mouvement de rotation en un mouvement de déplacement des deux installations de frein (35ᵢ, 35ᵢᵢ).

12. Machine électrique selon la revendication 11,
**caractérisée en ce que**
les rampes (43) des deux installations de frein (35ᵢ, 35ᵢᵢ) sont reliées solidairement en rotation.

13. Machine électrique selon la revendication 11 ou 12,
**caractérisée en ce que**
les installations de frein (35ᵢ, 35ᵢᵢ) sont prévues le long de l'axe (4, 6) chaque fois entre la transmission planétaire (33) et la rampe associée (43).

14. Machine électrique selon l'une des revendications 11 à 13,
**caractérisée en ce que**
les installations de frein (35ᵢ, 35ᵢᵢ) sont des freins à lamelles.

15. Machine électrique selon l'une des revendications 7 à 10,
**caractérisée en ce que**
les installations de frein (50ᵢ, 50ᵢᵢ) peuvent être actionnées par un mouvement de commande (A) perpendiculaire à un axe de la transmission et le dispositif de commande (49, 60ᵢ, 60ᵢᵢ, 50, 59) comporte au moins un disque à cames (60) et un levier (55) coopérant avec le disque à cames (60) pour convertir une rotation du disque à cames (60) en un mouvement d'actionnement des installations de freins (50ᵢ, 50ᵢᵢ).

16. Machine électrique selon la revendication 15,
**caractérisée en ce que**
les installations de freins (50ᵢ, 50ᵢᵢ) sont des freins à mâchoires.
